# EUROPÄISCHE PATENTSCHRIFT

(11) **EP 2 351 016 B1**
(45) Veröffentlichungstag und Bekanntmachung des Hinweises auf die Patenterteilung: **15.05.2013**
(21) Anmeldenummer: 09749076.7
(22) Anmeldetag: 02.11.2009
(51) Int. Cl.: G10D 9/02

(54) **MUNDSTÜCK FÜR ROHRBLATTINSTRUMENTE**
MOUTHPIECE FOR REED INSTRUMENTS
BEC POUR INSTRUMENTS À ANCHE SIMPLE

(30) Priorität: 31.10.2008 AT 17032008
(43) Veröffentlichungstag der Anmeldung: 03.08.2011
(73) Patentinhaber: Nick - Neue Intelligente Computergesteuerte Klarinettenprodukte, 8063 Hoef-Praebach (AT)
(72) Erfinder: KUECKMEIER, Nick, A-8063 Hoef-Praebach (AT)
(74) Vertreter: Schwarz & Partner
(86) Internationale Anmeldenummer: PCT/EP2009/064464
(87) Internationale Veröffentlichungsnummer: WO 2010/049541

(56) Entgegenhaltungen:
- EP-A1- 1 324 310
- FR-A- 1 300 192
- FR-A1- 2 622 725
- FR-A2- 2 626 400
- US-A- 4 308 781
- US-A- 4 337 683
- US-A- 6 087 571

## Beschreibung

Die Erfindung betrifft ein Mundstück für Rohrblattinstrumente, mit einer eine Aufschlagfläche bildende und vorzugsweise über ihre Länge konvex gekrümmt ausgebildeten Bahn zum Aufschlagen eines in Schwingungen versetzten Blattes.

Blasinstrumente mit einfachem Rohrblatt - als bekannteste Vertreter seien beispielsweise die Klarinette und das Saxophon genannt - werden seit mehr als einem Jahrhundert nahezu unverändert gebaut. Dabei kommt ein Mundstück zum Einsatz, das einseitig abgeflacht ist und an dem durch Schnüre oder Befestigungsschellen ein flexibles Blatt befestigt ist, das von einem Luftstrom zum Schwingen gebracht wird. Beim Spielen, wenn also das Blatt durch einen Luftstrom in Schwingung versetzt wird und dabei von den Lippen des Musikers gegen das Mundstück gedrückt wird, schlägt das schwingende Blatt entlang einer konvex gekrümmten Bahn, welche sich während des Spiels teilweise oder zur Gänze im Mund des Musikers befmdet, auf dem Mundstück auf. Diese Fläche entlang einer gekrümmten Bahn wird als Aufschlagfläche bezeichnet.

Als Blatt werden meist plättchenförmige Holzstücke verwendet, die aus Pfahlrohr hergestellt werden. Daher stammt auch die Bezeichnung derartiger Instrumente als Rohrblattinstrumente. Das weiche Rohrholz lässt sich mit dem Fingernagel eindrücken, passt sich daher schnell an und dämpft somit das Aufschlagen des Blattes auf natürliche Weise. Rohrblätter verändern sich jedoch im Gebrauch. Zunächst ist es wichtig, ein neues Rohrblatt einzuspielen, damit es gut funktioniert. Der Begriff des Einspielens eines neuen Holzblattes beschreibt genau diesen Vorgang einer natürlichen Anpassung. Da das hölzerne Rohrblatt aber altert und brechen kann, liegt die durchschnittliche Haltbarkeit eines Blattes je nach Häufigkeit des Spiels nur bei wenigen Wochen.

Es gibt seit einigen Jahren Bestrebungen, ein gleichwertiges Kunststoffblatt für einfache Rohrblattinstrumente, wie Klarinette oder Saxophon, zu entwickeln. Es wäre eine Revolution, wenn man die Problematik des für diese Instrumente bisher unerlässlichen Holzblattes, das permanent einem Verschleiß unterliegt und ständig erneuert werden muss, durch Ersatz gegen ein unempfindliches und dauerhaftes Kunststoffblatt für immer lösen könnte. Blätter aus Kunststoff sind bereits am Markt erhältlich. Eine weite Verbreitung und Akzeptanz dieser Blätter ist allerdings bisher immer am minderwertigen Spiel- und Klangverhalten gescheitert. Vor allem im anspruchsvollen klassischen Musikbereich werden derartige Blätter aus Kunststoff daher nicht akzeptiert.

Bei Verwendung von herkömmlichen Mundstücken gemeinsam mit einem Kunststoffblatt kommt es durch Übersteuern des Kunststoffblattes zu hochfrequenten, quietschenden Geräuschen oder zu einem sonoren Schlagen, wodurch der Klang des Instrumentes schrill wird. Vor allem bei hoher Dynamik und starker Blaskraft wird das Aufschlagen des Blattes aus Kunststoff immer dominanter.

FR 1300192A zeigt ein Mundstück eines Saxophons oder einer Klarinette mit einer Bahnöffnung, die Beidseitig von Schenkeln seitlich begrenzt ist. An der Oberseite der beiden Schenkel ist jeweils entlang eines Abschnitts zumindest eine rinnenförmige Ausnehmung in Längsrichtung des Mundstücks vorgesehen, die zur Ableitung von Speichel während der Musizierens dient.

Im Dokument US4308781 sind Öffnungen, die als Bohrungen bzw. Schlitze ausgeführt sind, im Bereich direkt an der Vorderkante des Mundstücks vorgesehen.

Es besteht demnach insbesondere beim Einsatz von Kunststoffblättern Bedarf zur Verbesserung des Spielverhaltens und somit ist es Aufgabe der vorliegenden Erfindung, die zuvor beschriebenen Nachteile zu überwinden, und durch ein erfindungsgemäßes, neuartiges Mundstück Voraussetzungen zu schaffen, um Kunststoffblätter für das Spiel selbst im hoch professionellen Musikbereich einsetzen zu können. Besonderes Augenmerk ist dabei auf die verlustfreie Beibehaltung der charakteristischen, dunklen Klangfarbe dieser Holzblasinstrumente zu legen, weiters gilt es, ein unerwünschtes Übersteuern des Blattes generell zu verhindern.

Eigene Untersuchungen und Berechnungen zeigten dazu folgendes: Die am Markt bereits erhältlichen Kunststoffblätter würden sehr wohl funktionieren, und zwar in erstaunlich klangintensivern Maße, wenn die Mundstücke anders als bisher konstruiert wären. Da das weiche Rohrholz auf natürliche Weise dämpft, das für ein konstantes Schwingungsverhalten notwendigerweise harte Kunststoffblatt diese Eigenschaft aber nicht besitzt, muss demnach die Mundstückbahn das schlagende Kunststoffblatt anders auffangen als bisher bekannt.

Die vorliegende Erfindung löst diese Aufgaben bei einem Mundstück der eingangs beschriebenen Art dadurch, dass auf einem Abschnitt der Bahn, auf dem das in Schwingungen versetzte Blatt aufschlägt, mindestens eine die Aufschlagfläche des Abschnittes der Bahn verringernde Ausnehmungquer zur Längsrichtung des Mundstücks sowie jeweils über die gesante Breite eines Schenkels einer Bahnöffnung vorgesehen ist.

Durch mindestens eine Ausnehmung bzw. durch eine Verringerung der Aufschlagfläche im Bereich der Bahn wird das Zusammenspiel von Mundstück und Blatt derart schwingungsdämpfend beeinflusst, dass eine Verwendung von alternativen Kunststoffblättern, anstatt der traditionellen Rohrblätter aus Holz, möglich wird und gleichzeitig ein vom Spieler unerwünschtes hochfrequentes Kicksen oder Quietschen während des Musizierens gemindert wird bzw. nicht mehr auftritt.

In einer besonderen Ausführungsform ist das Mundstück dadurch gekennzeichnet, dass sich der Bereich, in dem mindestens eine Ausnehmung auf der Bahn vorgesehen ist, von dem freien Ende des Mundstücks entfernt in einem Abstand von 1 bis 40 mm, vorzugsweise von 2 bis 30 mm, befindet.

Wie eigene Untersuchungen zeigten, ist für die Erfindung insbesondere der Kurvenverlauf desjenigen Teils der Bahn, der sich beim Musizieren im Mund des Bläsers befindet und auf dem das Blatt schwingt, relevant.

Vorteilhafterweise ist das Mundstück durch mindestens eine Ausnehmung, vorzugsweise durch zwei bis fünf Ausnehmungen gekennzeichnet, die quer zur Längsrichtung angeordnet ist bzw. sind und dadurch die Aufschlagfläche auf mehrere, unterbrochene Bereiche verringert ist.

Es hat sich gezeigt, dass mit dieser Ausführungsform das gedämpfte Anschlagen des Blattes wesentlich effektiver erreicht wird als beispielsweise mit einer sehr fein strukturierten Oberfläche mit vielen feinen Kerben oder Rillen. Je mehr Auflagepunkte eine Bahn der Unterseite eines Blattes zum Aufschlagen bietet, umso stärker wird der dämpfende Effekt reduziert, da sich die Bahnkurve mehr und mehr ihrer derzeitigen Form annähert.

In einer weiteren vorteilhaften Ausgestaltung ist das Mundstück dadurch gekennzeichnet, dass die Ausnehmung bzw. die Ausnehmungen unter Bildung von quer zur Längsrichtung angeordneten Aufschlaglinien sanft-wellig geformt ist bzw. sind.

Der Formgebung der Ausnehmungen sind insofern Grenzen gesetzt, als dass die zu bearbeitende Aufschlagfläche beginnend mit dem freien Ende des Mundstückes vergleichsweise klein ist und die verbleibenden Aufschlaglinien bzw. Aufschlagpunkte als Erhöhungen auf der Aufschlagfläche an die Kontur des ausgelenkten Blattes angepasst sein müssen.

Vorteilhafterweise sind die Ausnehmungen auf dem Mundstück derart gestaltet, dass die größte Tiefe der Ausnehmung bzw. der Ausnehmungen in einem Bereich von 0,005 mm bis 0,2 mm, vorzugsweise in einem Bereich von 0,01 mm bis 0,1 mm liegt.

Zahlreiche, sehr kleine Wellen oder Kerben auf der Bahn, wie sie beispielsweise durch eine Bearbeitung mit Schleifscheiben oder als Frässpuren durch Vibrationen beim Fräsvorgang an der Oberfläche entstehen, dämpfen das Blatt nicht ab, sondern bieten in ihrer Gesamtheit dem Blatt wieder eine große Aufschlagfläche an und sind zu wenig tief, um diesen Dämpfungseffekt auch nur annähernd zu erzielen.

Ein bevorzugtes Ausführungsbeispiel umfasst ein wie zuvor beschriebenes Mundstück mit einem daran befestigten Blatt, dadurch gekennzeichnet, dass das Blatt aus Kunststoff gefertigt ist. Vorzugsweise kann ein solches Blatt aus Kunststoff rein maschinell hergestellt werden.

Ein erfindungsgemäßes Mundstück mit einer Bahn mit Ausnehmungen wirkt derart schwingungsdämpfend, dass auch mit einem Kunststoffblatt ein im Spiel- und Klangverhalten kaum hörbarer Unterschied gegenüber einem herkömmlichen Rohrblatt erzielt werden kann. Dabei gibt es keine spürbare Veränderung im Blasverhalten und es wird ein erstaunlich volles und weiches Tonvolumen ermöglicht. Das sonst laute Aufschlagen mit einem im Vergleich zum hölzernen Rohrblatt sehr harten Kunststoffmaterial wird durch die sozusagen punktuelle d.h. eigentlich kleinflächige Auflage der Mundstückbahn stark reduziert oder unterbleibt gänzlich.

Die genaue Anordnung einer oder mehrerer Ausnehmungen auf der Bahn des erfindungsgemäßen Mundstücks lässt sich durch Simulation des Schwingungsverhaltens am Computer feststellen. Es ist jedoch auch möglich, durch Versuche die optimalen Lagen der Ausnehmungen auf dem jeweiligen Mundstück festzulegen, wobei zu beachten ist, dass die Lagen der Ausnehmungen je nach Typ des Blasinstruments variieren können. Weiters ist noch das je nach Musiker individuelle Blasverhalten zu berücksichtigen, um ein optimales Schwingungsverhalten des Blattes und damit einen klangschönen Ton zu erreichen.

Die Erfindung wird nun anhand mehrerer Ausführungsbeispiele, auf die die Erfindung jedoch nicht beschränkt ist, unter Bezugnahme auf die folgenden Abbildungen näher beschrieben.

Es zeigen:
- Fig. 1 ein Mundstück in einer schematischen Darstellung von unten, wie es aus dem Stand der Technik bekannt ist.
- Fig. 2 ein Detail des Mundstücks, wie es aus dem Stand der Technik bekannt ist. In einer vergrößerten schematischen Darstellung wird in einer Seitenansicht das freie Ende eines solchen Mundstücks gezeigt.
- Fig. 3 ein erfindungsgemäßes Mundstück in einer schematischen Ansicht von unten.
- Fig. 4, Fig. 5 und Fig. 6 zeigen jeweils in einer vergrößerten, schematischen Darstellung von der Seite das freie Ende eines erfindungsgemäßen Mundstücks. Die Ausnehmungen im Bereich der Bahn sind dabei unterschiedlich ausgeführt, insgesamt jedoch extrem überhöht dargestellt.
- Fig. 7 bis Fig. 11 stellen jeweils in Diagrammform die Geometrie des Mundstücks und das Schwingungsverhalten des Blattes für unterschiedliche Ausführungsformen dar.
- Fig. 7 und Fig. 8 beschreiben dabei den Stand der Technik.
- Fig. 9 bis Fig. 11 zeigen unterschiedliche Ausführungsformen des erfindungsgemäßen Mundstücks.

Zur Tonerzeugung bei einfachen Rohrblattinstrumenten wird vom Spieler ein meist hölzernes Rohrblatt mit einer Befestigungsklemme, der sogenannten Blattschraube, auf ein zum jeweiligen Blasinstrument passendes Mundstück gespannt. Dieses Blättchen wird während des Musizierens im Mundraum des Bläsers zum Schwingen angeregt und erzeugt so den Ton.

Fig. 1 zeigt ein Mundstück 1, beispielsweise passend für eine Klarinette, wie es aus dem Stand der Technik bekannt ist. Das Mundstück 1 wird hier in der schematischen Ansicht von unten gezeigt, um eine darauf befindliche Bahnöffnung 2, die nahe dem als Spitze 3 bezeichneten freien Endes des Mundstücks beginnt, zu sehen. Die Bahnöffnung 2 wird auch als Ausstich bezeichnet. Durch die Abflachung auf einer Seite des Mundstücks 1 entsteht eine Auflagefläche 4, an der das in Fig. 1 nicht dargestellte Blatt befestigt werden kann. Das Mundstück 1 wird während des Spiels dabei so in den Mund genommen, dass die abgeflachte Seite mit der Auflagefläche 4 und damit das daran zu befestigende Blatt die Unterlippe des Spielers berührt. Die Bahnöffnung 2, welche meist als eckige Nut ausgeführt ist, ist beiderseits durch jeweils einen Schenkel 5 begrenzt und läuft am freien Ende des Mundstücks 1 zur Spitze 3 hin aus. Als Bahn 6 wird jene über ihre Länge konvex gekrümmte Aufschlagfläche bezeichnet, die sich am Mundstück 1 in einem Spaltabstand zu dem am Mundstück 1 zu befestigenden, gegenüberliegenden Blatt befindet. Am hinteren Ende des länglichen Mundstücks befindet sich eine kreisrunde Bohrung 7 sowie eine als Zapfen 8 bezeichnete meist zylindrische Verdickung, wobei die Bohrung 7 zum Aufstecken des Mundstücks 1 am nicht weiter dargestellten Blasinstrument dient.

Fig. 2 zeigt den vorderen Teil eines Mundstücks 1 für einfache Rohrblattinstrumente, wie Klarinetten oder Saxophone, mit einem aufgespannten Blatt 9 und skizziert die gegenüber der Spitze 3 maximale Auslenkung des schwingenden Blattes 9, welche im Mundraum des Bläsers während des Spiels stattfindet. Das freie Ende des Blattes 9 schwingt dabei in Pfeilrichtung 10 auf und ab, eine mittlere Lage des schwingenden Blattes 9' ist strichliert eingezeichnet. In Fig. 2 liegt das Blatt 9 auf der Oberseite des Mundstücks 1, während des Spielens wird es im Mund nach unten gerichtet und von der Unterlippe 11 des Musikers berührt. Die Unterlippe 11 sowie die Oberlippe 12 des Musikers sind nur von der Seite angedeutet, da sich die Position der Lippen gegenüber dem Mundstück 1 während des Musizierens ständig ändert und das Mundstück ganz individuell im Mund gehalten wird. Die Unterlippe 11 berührt dabei das Blatt 9, dieser individuelle Berührungspunkt wird als Ansatz oder Druckpunkt 13 bezeichnet, seine Position ändert sich laufend während des Musizierens und befindet sich auf der gekrümmten Bahn 6. Das Blatt 9 schwingt demnach zwischen dem individuellen Druckpunkt 13 und seinem freien Ende, jenem Teilabschnitt, der sich während des Musizierens im Mund des Bläsers befindet. Derjenige Teilabschnitt der Bahn 6 des Mundstücks 1, der sich ebenfalls im Mund des Bläsers befindet, wird als Abschnitt 6' bezeichnet. Der Abschnitt 6' der Bahn 6 liegt zwischen der Spitze 3 des Mundstücks 1 und dem individuellen Druckpunkt 13 und entspricht der Aufschlagfläche, auf der das schwingende Blatt 9 während des Spielens am Mundstück 1 aufschlägt. Der hintere Teilabschnitt des Blattes 9, der zwischen dem individuellen Druckpunkt 13 und der Auflagefläche 4 liegt, schwingt nicht, sondern liegt während des Musizierens am Mundstück 1 auf.

Während des Musizierens wird das Blatt 9 durch leichten Druck der Unterlippe gegen die im Bereich der Bahnöffnung 2 gekrümmte Bahn 6 des Mundstücks gedrückt und durch gleichzeitiges Anblasen in Schwingung versetzt. Das Blatt 9 schwingt nun im Mundraum des Bläsers, soweit es die im Abschnitt 6' konvex gekrümmte Bahn 6 des Mundstücks 1 und der Ansatz, also der gewollte Lippendruck und die jeweilige Lippenstellung des Spielers zulassen. Mit dem Verschieben des Ansatzes bzw. des Druckpunktes 13 verkürzt oder verlängert der Musiker den Abstand des Spalts 14 zwischen Mundstück 1 und Blatt 9 entlang der gekrümmten Bahn 6, verkleinert bzw. vergrößert damit die Aufschlagfläche im Abschnitt 6' der Bahn 6 und beeinflusst so das Schwingungsverhalten des Blattes 9 sowie den Übergang in die einzelnen Lagen oder Tonhöhen seines Instrumentes und gestaltet dadurch das gesamte Spielverhalten und die gewünschten Klangfarben.

Fig. 3 zeigt ein erfindungsgemäßes Mundstück 1, beispielsweise passend für eine Klarinette, mit Ausnehmungen 15 an den beiden Schenkeln 5 der Bahnöffnung 2. Die beiden Ausnehmungen 15 sind hier als in Längsrichtung des Mundstücks 1 eingefräste Nuten bzw. Rillen ausgeführt und verringern dadurch die Aufschlagfläche des Blattes in einem Abschnitt 6' der Bahn 6. In Fig. 3 wird wie auch in Fig. 1 auf die Darstellung des Blattes verzichtet, da es einerseits kein Teil des Mundstücks 1 ist und andererseits in am Mundstück befestigter Lage die Bahnöffnung 2 verdecken würde. Am Mundstück 1 sind weiters die Auflagefläche 4 sowie am gegenüber liegenden Ende die Bohrung 7 und der Zapfen 8 schematisch dargestellt.

Fig. 4 bis Fig. 6 zeigen jeweils in einer schematischen Seitenansicht vergrößert das vordere, freie Ende des Mundstücks in unterschiedlichen, erfindungsgemäßen Ausführungen mit mehreren, quer zur Längsrichtung des Mundstücks 1 angebrachten Ausnehmungen 15, die extrem überhöht dargestellt sind. In Fig. 4 bis Fig. 6 ist das Mundstück 1 so dargestellt, dass die Unterseite, an der das Blatt 9 befestigt wird, oben liegt. Die Unterlippe 11 und Oberlippe 12 des Bläsers sind wiederum nur angedeutet. Das freie Ende des Blattes 9 schwingt dabei zwischen dem Druckpunkt 13, abhängig von der Position der Unterlippe 11 des Musikers, und seinem freien Ende in Pfeilrichtung 10 auf und ab, eine mittlere Lage des schwingenden Blattes 9' ist strichliert eingezeichnet. Die keilförmig zulaufende, spaltförmige Öffnung 14 zwischen Bahn 6 und Blatt 9 ist von der Seite her zu sehen. Die Aufschlagfläche im Abschnitt 6' der Bahn 6, die die erfindungsgemäßen Ausnehmungen 15 trägt, ist damit jener Bereich zwischen der Spitze 3 des Mundstücks 1 und dem individuellen Druckpunkt 13, der innerhalb des Mundraums des Bläsers liegt und innerhalb dessen das Blatt 9 in Schwingungen versetzt wird.

In Fig. 4 sind die Ausnehmungen 15 auf der Aufschlagfläche im Abschnitt 6' der Bahn 6 als drei voneinander abgesetzte, quer zur Längsrichtung des Mundstücks 1 angeordnete Kerben ausgeführt. Zwischen den einzelnen Ausnehmungen 15 verbleiben mehrere kleinere Aufschlagflächen 16, an denen das schwingende Blatt 9 gedämpft aufschlägt.

In Fig. 5 sind die Ausnehmungen 15 im Bereich der Aufschlagfläche im Abschnitt 6' der Bahn 6 jeweils in unterschiedlicher Form quer zur Längsrichtung des Mundstücks 1 ausgeführt. Von der Spitze 3 des Mundstücks 1 beginnend sind im Abschnitt 6' zuerst zwei zueinander parallele, wellenförmige Ausnehmungen 15 mit einer dazwischen liegenden Aufschlaglinie 17 quer zur Längsrichtung ausgeführt. Daran anschließend und eine kleinere dazwischen liegende Aufschlagfläche 16 freilassend ist eine einzelne V-förmige Kerbe vorgesehen, die benachbart zu zwei größeren Kerben liegt, wobei die erste kerbenförmige Ausnehmung 15 mit schrägen Seitenflanken, die zweite kerbenförmige Ausnehmung 15 mit rechtwinkeligen Seitenflanken ausgeführt ist. Zwischen diesen beiden Ausnehmungen 15 verbleibt wiederum eine kleinere Aufschlagfläche 16. Insgesamt sind damit fünf jeweils parallel zueinander angeordnete Ausnehmungen 15 im Abschnitt 6' der Bahn 6 vorgesehen. Die zwischen den Ausnehmungen 15 verbleibenden kleineren Aufschlagflächen 16 bzw. Aufschlaglinien 17 ergeben eine insgesamt im Abschnitt 6' reduzierte Aufschlagfläche für das schwingende Blatt 9.

Fig. 6 zeigt mehrere wellenförmige Ausnehmungen 15, die parallel zueinander ausgeführt sind und jeweils auf den Wellenbergen Aufschlaglinien 17 für das Blatt 6 ergeben. In dieser Ausführung wird die verbleibende Aufschlagfläche im Abschnitt 6' der Bahn 6 ebenfalls deutlich reduziert.

Fig. 7 bis Fig. 11 stellen jeweils in Diagrammform unterschiedliche Ausführungsformen der Geometrie des Mundstücks und des Schwingungsverhaltens des Blattes dar. In den Diagrammen ist jeweils auf der Abszisse die Längsrichtung des Mundstücks 1 in der Einheit Millimeter [mm] aufgetragen. Zur exakten Darstellung der unterschiedlich geformten Ausnehmungen 15 auf der gekrümmten Bahn 6 sind auf der Ordinate als Einheit Hundertstel Millimeter [0,01 mm] aufgetragen.

Fig. 7 beschreibt dabei den Stand der Technik, indem beispielhaft die Kurvenkrümmung der Bahn 6 eines Mundstückherstellers aufgenommen wurde. Die Aufschlagfläche im Abschnitt 6' der Bahn 6 reicht dabei von der Spitze 3 des Mundstücks bis zum jeweiligen Druckpunkt 13 des Musikers. Als Ausstichgrenze 18 wird jene Stelle auf dem Mundstück 1 bezeichnet, an der die Bahnöffnung 2 in eine Bohrung bzw. einen Tunnel in das Innere des Mundstücks 1 übergeht. In Fig. 7 fällt die Ausstichgrenze 18 mit dem Übergang von der gekrümmten Kurve der Bahn 6 zur Auflagefläche 4 zusammen. Je nach Lage des individuellen Ansatzpunkts bzw. Druckpunkts 13 des Bläsers, der in Fig. 7 angenommen wurde, wird der gekrümmte Verlauf der Bahn 6 unterteilt in einen Abschnitt 6', der innerhalb des Mundes des Bläsers zu liegen kommt, und einen Teilabschnitt, der beim Musizieren außerhalb des Mundes liegt. Der Abschnitt 6' der Bahn 6 von der Spitze 3 bis zum jeweiligen Druckpunkt 13 liegt innerhalb des Munds und das schwingende Blatt 9 schlägt während des Blasens im Mundraum auf die Aufschlagfläche des Abschnittes 6' auf. Im verbleibenden Abschnitt der gekrümmten Bahn 6, der vom Druckpunkt 13 bis zur Ausstichgrenze 18 bzw. zum Übergang in den flachen Teil der Auflagefläche 4 reicht, liegt das Blatt 9 wiederum während des Musizierens ohne zu schwingen direkt auf dem Mundstück 1 auf.

In Fig. 7 ist das Blatt 9 sowohl in einer mittleren Lage dargestellt, als auch in Pfeilrichtung 10 schwingend ausgelenkt. Die Lagen des auf und ab schwingenden Blattes 9' sind jeweils strichliert angedeutet. Im Fall einer maximalen Auslenkung, beispielsweise durch einen starken Lippendruck am Druckpunkt 13 hervorgerufen, schlägt das schwingende Blatt 9 auf einer durchgehenden Aufschlagfläche entlang des Abschnitts 6' der Bahn 6 am Mundstück 1 auf.

Fig. 8 zeigt die an einem im Handel erhältlichen Mundstück 1 vermessene gekrümmte Bahn 6 mit einer konkav ausgebildeten Vertiefung am hinteren Ende der gekrümmten Bahn 6 nahe der Ausstichgrenze 18. Diese sogenannte Schnittdruckkante 19 kann bei maschineller Fertigung von Bahn 6 und Auflagefläche 4 beispielsweise mit einem Fräser ungewollt auftreten und stellt einen Mangel dar. Ebenso ist die Auflagefläche 4 in Fig. 8 nicht durchgehend plan geschliffen, sondern sie weist ebenfalls eine unerwünschte Vertiefung auf.

Die hier gezeigte Schnittdruckkante 19 ist keine erfindungsgemäße Ausnehmung, denn sie befindet sich in dem Bereich der Bahn 6, der beim Musizieren außerhalb des Mundes bzw. zwischen dem Druckpunkt 13 und der Ausstichgrenze 18 liegt und in dem das Blatt nicht schwingend am Mundstück aufliegt. Eine derartige Schnittdruckkante verringert daher nicht die Aufschlagfläche im Abschnitt 6' der Bahn 6. Es wird durch die hier vorhandene Schnittdruckkante 19 damit auch nicht die erwünschte, erfindungsgemäße Dämpfungswirkung für das schwingende Blatt 9 erzielt. Um die Schnittdruckkante 19 auf dem Mundstück 1 besser darstellen zu können, ist in Fig. 8 das Blatt 9 nur in seinem schwingenden vorderen Blattabschnitt zwischen seinem freien Ende und dem Druckpunkt 13 strichliert angedeutet. Das Blatt würde im weiteren, hier nicht dargestellten Verlauf außerhalb des Mundes des Bläsers und damit zwischen dem Druckpunkt 13 und seiner Befestigung im Bereich der Auflagefläche 4 auf der Schnittdruckkante 19 aufliegen.

Generell werden Bahnen 6 von Herstellern von Instrumenten oder Mundstücken maschinell auf das Mundstück 1 gefräst oder geschliffen. Dafür bietet jeder Hersteller für seine Mundstücke individuelle Krümmungsradien der Bahn 6 und unterschiedlich geformte Bahnöffnungen 2 an. Die Länge der Bahn 6, die Bahnöffnung 2 und der dazwischen liegende gekrümmte Verlauf der Bahn 6 können je nach Hersteller stark variieren. Es sind Bahnen 6 mit großen Längen, die fast bis an die Aufspannung des Blattes 9 zurückgeschliffen werden, aber auch mit sehr kurzen Längen bekannt, sowie Bahnöffnungen 2 von wenigen Zehntel Millimetern Weiten bis hin zu zwei bis drei Millimetern Weite. Die Maßangaben der Hersteller bezüglich der Längen und Öffnungen der Bahnen 6 erfolgen in Hundertstel Millimetern. Mundstücke werden manchmal auch noch vom Bläser selbst nachbearbeitet. Das Nachbearbeiten von Hand hat durchaus Tradition. Man versucht, die vom Hersteller vorgegebene Bahnöffnung 2 oder Krümmung der Bahn 6 nach eigenem Gefühl und Ermessen empirisch zu verbessern oder unerwünschte Schnittdruckkanten 19, wie in Fig. 8 gezeigt, auszugleichen, da diese das Zusammenspiel von Bahn 6 und Blatt 9, sowie das gesamte Spielverhalten und den Klang des Instrumentes entscheidend beeinträchtigen können. Dazu schleift man mit feinstem Sandpapier die Krümmung der Bahn 6 auf einer Glasplatte nach, die Bahn wird dabei "abgezogen". Durch das Verwenden einer Glasplatte versucht man einen möglichst parallelen Kurvenverlauf beider Schenkel 5 im besonders wichtigen Abschnitt 6' sowie eine glatte Oberfläche der gesamten Bahn 6 zu erreichen, die damit frei von Bearbeitungsspuren der maschinellen Erzeugung ist. Besonders gelungene Mundstücke 1 werden wiederum von Mundstückspezialisten vermessen und man versucht, diese gegebenenfalls wieder mit Fräsern oder Schleifmaschinen zu kopieren. Die Toleranz für eine solche Kopie liegt manchmal nur innerhalb weniger Tausendstel Millimeter, bei größerer Toleranz reagiert das Mundstück 1 bereits nicht mehr dem Original entsprechend.

Fig. 9 bis Fig. 11 zeigen unterschiedliche Ausführungsformen des erfindungsgemäßen Mundstücks, die insbesondere für die Verwendung eines Blattes aus Kunststoff geeignet sind.

Es hat sich gezeigt, dass das erfindungsgemäße Mundstück auch bei der Verwendung von hölzernen Rohrblättern das Ansprech- und Dämpfungsverhalten beim Musizieren sehr deutlich verbessert.

Fig. 9 zeigt den Verlauf einer erfindungsgemäßen Bahn 6 mit zwei V-förmigen Ausnehmungen 15 im Abschnitt 6' der Bahn 6, der zwischen der Spitze 3 und dem Druckpunkt 13 liegt und sich während des Musizierens im Mund des Bläsers befindet. Dabei schlägt das in Pfeilrichtung 10 schwingende Blatt 9 im Abschnitt 6' auf die zwischen den beiden Ausnehmungen 15 kleineren Aufschlagflächen 16. Der erwünschte Dämpfungseffekt durch das nur mehr punktuelle bzw. nur mehr kleinflächige Aufschlagen des Blattes 9 im Abschnitt 6' der Bahn 6 wird deutlich. Für das Spielverhalten und den gewohnten Ansatz des Musikers ändert sich jedoch nichts.

Verrutscht der Ansatz bzw. Druckpunkt 13 des Musikers unbeabsichtigt während des Musizierens in den vorderen Bereich der Bahn 6 in Richtung der Spitze 3 des Mundstücks 1, so wird das schwingende Blatt 9 durch die verkleinerte Aufschlagfläche im Bereich 6' der Bahn 6 extrem gedämpft oder ganz gestoppt. Das Blatt kann, insbesondere wenn es aus Kunststoff gefertigt ist, nicht mehr so leicht in eine ungewollt hohe Frequenz übersteuern, ein Quietschen oder Kicksen wird gemindert oder tritt überhaupt nicht mehr auf.

Fig. 10 zeigt den Verlauf der Bahn 6 eines erfindungsgemäßen Mundstücks 1 mit zwei Ausnehmungen 15 in Form von Hohlkehlen im Bereich des Abschnittes 6' der Bahn 6, der zwischen dem Druckpunkt 13 des Ansatzes und der Spitze 3 liegt und sich während des Musizierens im Mund des Bläsers befindet. Durch die Ausnehmungen 15 verbleiben für das schwingende Blatt 9 zwei kleinere, dazwischen liegende Aufschlaglinien 17. Damit wird gegenüber einem herkömmlichen, aus dem Stand der Technik bekannten Verlauf der Bahn 6 ohne Ausnehmungen abermals im Abschnitt 6' des erfindungsgemäßen Mundstücks 1 eine deutliche Reduktion der Aufschlagfläche für das schwingende Blatt 9 erzielt.

Fig. 11 zeigt eine besondere Ausführung des erfindungsgemäßen Mundstücks 1 mit einer Bahn 6, die mit vier parallel zu einander liegenden, quer zur Längsrichtung des Mundstücks angeordneten Ausnehmungen 15 im Abschnitt 6' der Bahn, der sich während des Musizierens im Mund befindet, versehen ist. Diese Ausnehmungen 15 sind jeweils unterschiedlich geformt ausgebildet, beispielsweise als stufenförmige, wellige, V-förmige oder ovale Ausnehmungen 15, und weisen auch jeweils unterschiedliche größte Tiefen auf, die in Fig. 11 mit tₘₐₓ bezeichnet sind. Im Abschnitt 6' der Bahn 6 zwischen der Spitze 3 und dem hier angenommenen, individuellen Druckpunkt 13, bleiben zwischen den vier Ausnehmungen 15 nur mehr vier kleinere Aufschlagflächen 16 bestehen, an denen das Blatt 9 während des Spielens schwingend aufschlagen kann. Damit ist die mögliche Aufschlagfläche für das Blatt 9 im Abschnitt 6' der Bahn 6 des erfindungsgemäßen Mundstücks 1 abermals gegenüber der durchgehenden Aufschlagfläche bei einer herkömmlich verlaufenden Bahn deutlich reduziert und die erwünschte Dämpfungswirkung für das schwingende Blatt 9 wird sehr effektiv erreicht.

## Patentansprüche

1. Mundstück (1) für Rohrblattinstrumente, mit einer eine Aufschlagfläche bildende und vorzugsweise über ihre Länge konvex gekrümmt ausgebildeten Bahn (6) zum Aufschlagen eines in Schwingungen versetzten Blattes (9), **dadurch gekennzeichnet, dass** auf einem Abschnitt (6') der Bahn (6), auf dem das in Schwingungen versetzte Blatt (9) aufschlägt, mindestens eine die Aufschlagfläche des Abschnittes (6') der Bahn (6) verringernde Ausnehmung (15) quer zur Längsrichtung des Mundstücks (1) sowie jeweils über die gesamte Breite eines Schenkels (5) einer Bahnöffnung (2) vorgesehen ist.

2. Mundstück (1) nach Anspruch 1, **dadurch gekennzeichnet, dass** sich der Bereich, in dem mindestens eine Ausnehmung (15) auf der Bahn (6) vorgesehen ist, von dem freien Ende (3) des Mundstücks (1) entfernt in einem Abstand von 1 bis 40 mm, vorzugsweise von 2 bis 30 mm, befindet.

3. Mundstück (1) nach Anspruch 1 oder 2, **dadurch gekennzeichnet, dass** mindestens eine Ausnehmung (15), vorzugsweise zwei bis fünf Ausnehmungen (15), quer zur Längsrichtung angeordnet ist bzw. sind und dadurch die Aufschlagfläche auf mehrere kleinere, unterbrochene Aufschlagflächen (16) verringert ist.

4. Mundstück (1) nach einem der vorhergehenden Ansprüche, **dadurch gekennzeichnet, dass** die Ausnehmung (15) bzw. die Ausnehmungen (15) unter Bildung von quer zur Längsrichtung angeordneten Aufschlaglinien (17) als sanft-welliges Profil geformt ist bzw. sind.

5. Mundstück (1) nach einem der vorhergehenden Ansprüche, **dadurch gekennzeichnet, dass** die größte Tiefe der Ausnehmung (15) bzw. der Ausnehmungen (15) in einem Bereich von 0,005 mm bis 0,2 mm, vorzugsweise in einem Bereich von 0,01 mm bis 0,1 mm liegt.

6. Mundstück (1) nach einem der Ansprüche 1 bis 6, mit einem daran befestigten Blatt (9), **dadurch gekennzeichnet, dass** das Blatt (9) aus Kunststoff und vorzugsweise rein maschinell gefertigt ist.

## Claims

1. A mouth piece (1) for reed instruments comprising a path (6) forming an impingement surface and being preferably designed to be curved in convex fashion over its length for impingement of a reed (9) made to vibrate, **characterized in that** on one section (6') of the path (6), on which the reed (9) that is made to vibrate impinges, at least one recess (15) is provided, which reduces the impingement surface of the section (6') of the path (6) transversely to the longitudinal direction of the mouth piece (1) as well as in each case over the entire width of a segment (5) of a path opening (2).

2. A mouth piece (1) according to claim 1, **characterized in that** the region, in which the at least one recess (15) is provided on the path (6), is located spaced apart from the free end (3) of the mouth piece (1) by a distance of 1 to 40 mm, preferably from 2 to 30 mm.

3. A mouth piece (1) according to claim 1 or 2, **characterized in that** at least one recess (15), preferably two to five recesses (15), is /are arranged transversely to the longitudinal direction and that in this way the impingement surface is reduced to several smaller, discontinuous impingement surfaces (16).

4. A mouth piece (1) according to any of the preceding claims, **characterized in that** the recess (15) or the recesses (15), respectively, is / are formed as a gently undulating profile forming impingement lines (17) arranged transversely to the longitudinal direction.

5. A mouth piece (1) according to any of the preceding claims, **characterized in that** the larger depth of the recess (15) or the recesses (15), respectively, is located in a range of 0.005 mm to 0.2 mm, preferably in a range of 0.01 to 0.1 mm.

6. A mouth piece (1) according to any of claims 1 to 5 comprising a reed (9) fixed thereto, **characterized in that** the reed (9) is made of a plastic material and is preferably purely machine-made.

## Revendications

1. Embouchure (1) pour instruments à anche, dotée d'une piste (6) formant une surface de battement et à courbure convexe de préférence dans le sens de sa longueur, permettant le battement d'une anche (9) mise en vibration,
**caractérisée en ce que**
sur la partie (6') de la piste (6) sur laquelle bat l'anche (9) mise en vibration, au moins une découpe (15) qui réduit la surface de battement de la partie (6') de la piste (6) est prévue transversalement au sens de la longueur de l'embouchure (1) et sur toute la largeur d'une branche (5) d'une ouverture (2) de la piste.

2. Embouchure (1) selon la revendication 1, **caractérisée en ce que** la partie dans laquelle au moins une découpe (15) est prévue sur la piste (6) est située à une distance de 1 à 40 mm et de préférence de 2 à 30 mm de l'extrémité libre (3) de l'embouchure (1).

3. Embouchure (1) selon les revendications 1 ou 2, **caractérisée en ce qu'**au moins une découpe (15) et de préférence deux à douze découpes (15) sont prévues transversalement par rapport au sens de la longueur, de telle sorte que la surface de battement soit réduite à plusieurs plus petites surfaces de battement (16) interrompues.

4. Embouchure (1) selon l'une des revendications précédentes, **caractérisée en ce que** la découpe (15) ou les découpes (15) forment un profil doucement ondulé en formant des lignes de battement (17) disposées transversalement par rapport au sens de la longueur.

5. Embouchure (1) selon l'une des revendications précédentes, **caractérisée en ce que** la plus grande profondeur de la découpe (15) ou des découpes (15) est de l'ordre de 0,005 mm à 0,2mm et de préférence de 0,01 mm à 0,1 mm.

6. Embouchure (1) selon l'une des revendications 1 à 5, sur laquelle est fixée une anche (9) et **caractérisée en ce que** l'anche (9) est réalisée en matière synthétique et de préférence exclusivement à la machine.
